# EUROPÄISCHE PATENTSCHRIFT

(11) **EP 0 358 849 B1**
(45) Veröffentlichungstag und Bekanntmachung des Hinweises auf die Patenterteilung: **24.11.1993**
(21) Anmeldenummer: 89108833.8
(22) Anmeldetag: 17.05.1989
(51) Int. Cl.: D06F 58/28

(54) **Verfahren zum Trocknen von Wäschestücken**
Process for drying laundry articles
Procédé pour le séchage de pièces de linge

(30) Priorität: 20.06.1988 DE 3820815
(43) Veröffentlichungstag der Anmeldung: 21.03.1990
(73) Patentinhaber: BOSCH-SIEMENS HAUSGERÄTE GmbH, 81669 München (DE)
(72) Erfinder: Böcker, Heinrich, Dipl.-Ing., D-1000 Berlin 13 (DE); Herrmann, Peter, D-1000 Berlin 20 (DE); Schulz, Manfred, Dipl.-Ing., D-1000 Berlin 62 (DE)

(56) Entgegenhaltungen:
- DE-A- 1 585 938
- DE-A- 2 904 274
- GB-A- 1 062 258
- GB-A- 2 051 330
- GB-A- 2 107 839
- US-A- 2 961 776
- US-A- 3 363 326

## Beschreibung

Die Erfindung geht aus von einem Verfahren zum Trocknen von Wäschestücken in einem Trommeltrockner, in dem die Wäsche durch Drehung der Wäschetrommel umgewälzt wird, die gemeinsam mit einem Prozeßluftgebläse in derselben oder in wechselnden Drehrichtungen angetrieben und von der erwärmten Prozeßluft durchströmt wird, wobei die Heizleistung während einer (falschen) Drehrichtung des Gebläses, bei der es gegenüber der anderen (richtigen) Drehrichtung eine geminderte Luftleistung hat, herabsetzbar ist.

Es ist bekannt, zum Trocknen von Wäsche in einem Trommeltrockner die Wäsche ständig umzuwälzen, und zwar in vorgegebenen Zeitintervallen in unterschiedlicher Drehrichtung. Während des Trocknens der Wäsche wird diese mit erwärmter Prozeßluft beaufschlagt, die entweder als Frischluft von außen angesaugt und als (feuchte) Abluft wieder abgeblasen wird oder in einem geschlossenen Kreislauf nach der Feuchtigkeitsaufnahme durch einen Kondensationsabscheider geführt und nach Erwärmung der Wäsche wiederum zugeführt wird. Das Umwälzen der Wäsche in unterschiedlichen Drehrichtungen verhindert insbesondere bei größeren Wäschestücken ein Verknäulen der Wäsche. Kleinere Wäschestücke unterliegen dieser Gefahr auch nicht bei ständiger Bewegung nur in einer Drehrichtung. Unter größeren Wäschestücken werden hier z.B. Bettwäsche und Tischdecken oder dgl. verstanden, welche also eine größere Fläche als ein normales Frottier-Handtuch aufweisen.

Die Prozeßluft wird mittels eines Gebläses umgewälzt und der Wäsche nach vorheriger Erwärmung zugeführt. Das Gebläse ist auf kostendämpfende Weise mit dem Trommelantrieb gekoppelt (GB-A-20 51 330), so daß es beim Reversieren in der "falschen" Drehrichtung eine geminderte Luftleistung hat, weil das Spiralgehäuse des Gebläses nur in derjenigen Drehrichtung eine nahezu ungehinderte Luftströmung zuläßt, deren Tangentialkomponente mit der Hauptrichtung des Gebläseauslasses wenigstens annähernd zusammenfällt. Diese kleinere Luftmenge wird dann am Heizkörper derselben Leistungsabgabe stärker erwärmt als bei "richtiger" Drehrichtung. Die hierdurch erhöhte Temperatur der Trocknungsluft kann der Wäsche zwar bei hohem Feuchtigkeitsgehalt zugemutet werden. Zum Schutz der Wäsche vor zu hohen Lufttemperaturen wird die Heizleistung bekanntermaßen in der "falschen" Drehrichtung aber vermindert. Um Energieverluste und unnötige Trockenzeitverlängerungen in Grenzen zu halten, kann die Trommel-Drehrichtung zusammen mit der Heizleistung in Abhängigkeit von der Temperatur am Heizungsausgang gesteuert werden. Wenn aber die Wäsche bei fortgeschrittener Trocknung (Restfeuchte weniger als 30 %) beispielsweise bei inhomogenen Wäscheposten und vorzugsweise gegen Ende des Trocknungsprozesses eine geringere Restfeuchte hat, wird nicht mehr im bisherigen Umfang Wärmeenergie aus der Prozeßluft entnommen, so daß eine trotz der Heizleistungs-Reduzierung hohe Prozeßluft-Temperatur in der Wäschetrommel (teilweise über 100°C) dann zu Wäscheschäden führen kann.

Die Erfindung soll die Aufgabe lösen, die erforderliche Trocknungszeit bei einem eingangs genannten Trocknungsverfahren möglichst kurz zu halten. Auch soll der Aufwand an Energie so gering wie möglich gehalten werden.

Erfindungsgemäß wird diese Aufgabe dadurch gelöst, daß ein vollständiger Trockengang mindestens drei Trocknungsabschnitte (I bis III) für einen unveränderten Wäscheposten umfaßt, der im ersten Trocknungsabschnitt (I) nur in der einen Drehrichtung (l), in der das Gebläse die volle Luftleistung hat, im zweiten Trockungsabschnitt (II), der beim Erreichen einer der vorbestimmten Trockentemperatur nahekommenden Temperatur (z.B. 60° C) der Abluft beginnt, ausschließlich in wechselnden Drehrichtungen (l, r) und im dritten Tocknungsabschnitt (III), der bei einer Restfeuchte der Wäsche von maximal 30 % beginnt, ausschließlich in wechselnden Drehrichtungen (l, r) umgewälzt wird. Durch die Beschränkung des Reversierbetriebs auf die beiden, der Anlaufphase (Trocknungsabschnitt I) folgenden Abschnitte kann eine Verkürzung der Trocknungszeit gegenüber dem bekannten Verfahren, bei dem der Reversierbetrieb mit zeitweilig verminderter Heizleistung während des gesamten Trocknungsprozesses eingeschaltet bleibt, von beispielsweise 15 min erreicht werden. Das ist eine Zeitersparnis von etwa 33 % in Bezug auf den Anlaufvorgang. Da jeder Wäscheposten im ersten Trocknungsabschnitt zusammen mit den Maschinenteilen und einer erheblichen Feuchtigkeitsmenge zunächst aufgeheizt werden muß, sollte die meistmögliche Heizenergie pro Zeiteinheit eingebracht werden.

In einer alternativen Lösung der obenstehenden Aufgabe ist die Erfindung dadurch gekennzeichnet, daß ein vollständiger Trockengang mindestens drei Trocknungsabschnitte (I bis III) für einen unveränderten Wäscheposten umfaßt, der im ersten Trocknungsabschnitt (I) nur in der einen Drehrichtung (l), in der das Gebläse die volle Luftleistung hat, im zweiten Trocknungsabschnitt (II), der beim erstmaligen Erreichen einer der vorbestimmten Trockentemperatur nahekommenden Temperatur (z.B. 60° C) der Abluft beginnt, nach Wahl der Bedienungsperson, ausschließlich in wechselnden Drehrichtungen (l, r) oder nur in der einen Drehrichtung (l), in der das Gebläse die volle Luftleistung hat, und im dritten Trocknungsabschnitt (III), der bei einer Restfeuchte der Wäsche von maximal 30% beginnt, ausschließlich in wechselnden Drehrichtungen (l, r) umgewälzt wird.

Bei Anwendung dieses erfindungsgemäßen Verfahrens kann die Bedienungsperson durch eigene Wahl die Trockenzeit noch mehr verkürzen und die hierzu aufzuwendende elektrische Energie noch mehr vermindern, wenn sie bei kleineren Wäschestücken durch Betätigen eines Schalters die Trommeldrehrichtung im zweiten Trocknungsabschnitt auf diejenige Drehrichtung beschränkt, in der das Gebläse die volle Luftleistung hat. Dadurch wird der Heizkörper mit hoher Leistungsabgabe betrieben und dem Trocknungssystem und der feuchten Wäsche bei annähernd konstanter Trocknungstemperatur eine große Wärmemenge zugeführt. Hierdurch ist eine abermalige Zeitersparnis zu erzielen.

Gegen Ende des zweiten Trocknungsabschnittes steigt die Temperatur in der Wäschetrommel weiter an, weil der Feuchtegehalt der Wäsche inzwischen unter 30 % abgesunken ist. Dadurch kann aus der Prozeßluft nicht mehr genügend Wärmeenergie entnommen werden, um durch die Verdunstung der Feuchtigkeit der Wäsche die Temperatur der Abluft auf etwas oberhalb von 60° C zu halten. Im allgemeinen wird ein Abluft-Thermostat dazu verwendet, diesen Temperaturansteig zu überwachen und zu begrenzen. Bei etwa 75° C wird dann durch die Schaltmaßnahme des Thermostaten der zweite Trocknungsabschnitt beendet. Dann wird in einem dritten Trocknungsabschnitt, der bei einer Restfeuchte der Wäsche von maximal 30 % beginnt, die Wäsche ausschließlich in wechselnden Drehrichtungen umgewälzt. Hierdurch kann man die Gefahr des Verknäulens von Wäschestücken weiterhin vermeiden, wenn eine Möglichkeit besteht, die Heizleistung in der "falschen" Drehrichtung auf einen Wert zu begrenzen, der die Ablufttemperatur wieder auf Werte von ca. 60° C sinken läßt.

Bei dem zweiten Trocknungsabschnitt, der beim Erreichen einer der vorbestimmten Trockentemperatur nahekommenden Temperatur (z.B. 60° C) der Abluft beginnt und bei dem die Wäsche ausschließlich in wechselnden Drehrichtungen umgewälzt wird, kann diese Leistungsminderung beispielsweise nur etwa 20 % von der an sich bereits nicht sehr hohen Maximal-Leistung betragen, dafür aber die Dauer der "falschen" Trommeldrehrichtung etwa gleich lang derjenigen der "richtigen" Drehrichtung sein. Hierdurch ist im Gegensatz zum unsymmetrischen Reversieren keine Verknäulungsgefahr gegeben. Während der "falschen" Drehrichtung wird dann die Prozeßluft trotz der minderen Heizleistung etwas stärker erwärmt als in der "richtigen" Drehrichtung mit Maximal-Heizleistung. Hierdurch ergibt sich ein insgesamt geringfügig höheres Temperaturniveau im zweiten Trocknungsabschnitt als beim Betrieb ausschließlich in einer Drehrichtung und mit angepaßter Heizleistung. In besonders vorteilhafter Weise kann nun aber während des zweiten Trocknungsabschnittes, der ca. 55 min dauern kann, die Trommel ständig symmetrisch reversierend betrieben werden, so daß auch bei großen Wäschestücken die Gefahr des Verknäulens gering ist.

In einer vorteilhaften Ausgestaltung der Lösungen gemäß dem erfindungsgemäßen Verfahren wird die geminderte Heizleistung im zweiten Trocknungsabschnitt (II) während der Gebläse-Drehrichtung (r) mit der geminderten Luftleistung so bemessen, daß die Prozeßluft-Temperatur 60° C nicht wesentlich überschreitet. Auch hierbei kann die Heizleistungs-Minderung verhältnismäßig gering sein, weil während des zweiten Trocknungsabschnitts die Wäsche noch einen hohen Prozentsatz an Wasser enthält, deren Verdampfung viel Energie verzehrt, so daß die Temperatur kaum 60° C übersteigen kann.

In besonders vorteilhafter Weise wird die Prozeßluft im dritten Trocknungsabschnitt während der Gebläse-D rehrichtung für die volle Luftleistung mit einer geminderten Heizleistung und während der Drehrichtung für die geminderte Luftleistung mit einer demgegenüber nochmals verminderten Heizleistung beaufschlagt. Dabei kann u.U. diese nochmals verminderte Heizleistung gleich Null sein Gegen Ende dieses dritten Trocknungsabschnitts steigt die Temperatur der Abluft wiederum an, so daß deren Thermostat schließlich den Trocknungsvorgang abschließen kann. In einem vierten Abschnitt wird die reversierende Trommelbewegung bei ausgeschalteter Heizung fortgesetzt. Diesen Abschnitt rechnet man nichtmehr zum eigentlichen Trocknungsprozeß und benennt ihn "Knitterschutz-Phase".

Ein zur Ausübung des Verfahrens geeigneter Trommeltrockner, dessen Wäschetrommel reversierend betrieben werden kann und mit einem Prozeßluft-Gebläse antriebsseitig gekoppelt ist, das zusammen mit einer Heizeinrichtung in einem Prozeßluft-Kanal angeordnet ist, hat eine Schaltvorrichtung zum Steuern der Heizeinrichtung.

Die Heizeinrichtung ist abhängig von einem Signal eines Temperatursensors für die Temperatur der Abluft aus der Wäschetrommel beim Antrieb des Gebläses in der Drehrichtung für volle Luftleistung mit hoher Heizleistung, hingegen beim Antrieb des Gebläses in der Drehrichtung für geminderte Luftleistung auf geminderte Heizleistung schaltbar. Die Heizkörper der Heizeinrichtung stellen Teilwiderstände dar, die jeweils einzeln oder in bestimmten Kombinationen miteinander in den Stromkreis geschaltet werden. Eine Steuerung der Heizenergie-Abgabe im Sinne einer Zweipunkt-Regelung mittels Heizkörper-Thermostaten ist hierdurch entbehrlich.

Zum Beenden des zweiten Trocknungsabschnittes kann die Schaltvorrichtung von einer Meßeinrichtung beim Feststellen einer Restfeuchte der Wäsche von maximal 30 % automatisch betätigbar sein. Dadurch ist die Schaltvorrichtung als zentrale Steuereinheit ausgebildet, die durch Sensoren gesteuert an unterschiedlichen Orten zu unterschiedlichen Zeitpunkten während des Trocknungsprozesses die geeigneten Maßnahmen einleitet.

Eine besonders vorteilhafte Weiterführung der Erfindung ist darin zu sehen, daß ein von Hand bedienbarer Schalter vorgesehen ist, durch dessen Betätigung der Reversierantrieb auf stetigen Antrieb umschaltbar ist und durch die Schaltvorrichtung wieder zurückschaltbar ausgebildet ist. Ferner wird bei Betätigung des Schalters die Heizeinrichtung auf hohe Heizleistung, hingegen beim Ansprechen der Schalteinrichtung zumindest während des Betriebs des Gebläses in der Drehrichtung für geminderte Luftleistung auf geminderte Heizleistung geschaltet. Hierdurch kann die Schaltmaßnahme der besonderen Aufmerksamkeit der Bedienungsperson anempfohlen werden, so daß der Arbeitsprozeß mit nur einer Drehrichtung nur dann eingeschaltet wird, wenn hierzu tatsächlich eine besondere Anforderung besteht, nämlich bei einem Wäscheposten mit ausschließlich kleinen Teilen. Dadurch ist eine Zeit- und Energie-Ersparnis erzielbar.

Anstelle der Schaltvorrichtung kann auch die Heizeinrichtung vom Reversierwerk auf hohe Heizleistung, wenn das Gebläse in der Drehrichtung mit hoher Luftleistung arbeitet, hingegen auf geminderte Heizleistung schaltbar sein, wenn das Gebläse in der Drehrichtung mit geminderter Luftleistung arbeitet.

Anhand der in der Zeichnung dargestellten Ausführungsbeispiele sind das erfindungsgemäße Verfahren und ein Trommeltrockner zur Durchführung dieses Verfahrens nachstehend erläutert. Es zeigen
- Fig. 1: ein Arbeitsdiagramm für den Drehantrieb, die Heizung und die Ablufttemperatur eines bekannten Trommeltrockners,
- Fig. 2: ein Arbeitsdiagramm mit mehreren möglichen Arbeitsweisen für den Trommelantrieb, die Heizung und die daraus sich ergebende Ablufttemperatur bei Anwendung eines erfindungsgemäßen Verfahrens,
- Fig. 3: eine teilweise gebrochene, schematische Seitenansicht eines Trommeltrockners,
- Fig. 4: eine Schaltungsanordnung für die Steuerung eines Trommeltrockners nach dem erfindungsgemäßen Verfahren und
- Fig. 5: eine andere Heizeinrichtungs-Schaltung zur Durchführung des erfindungsgemäßen Verfahrens.

In der Diagrammlinie D ist die Drehweise des Trommelantriebs dargestellt. Auf der Null-Linie steht der Antrieb still. Auf der Linie "l" dreht die Trommel links herum, das sei definitionsgemäß die "richtige" Drehrichtung, d.h. diejenige Drehrichtung, bei der das direkt gekoppelte Gebläse die volle Luftleistung hat. Die Linie "r" gibt die Trommeldrehrichtung "rechts" an, bei der das Gebläse in der "falschen" Richtung läuft, d.h. in der Richtung, in der das Gebläse eine geminderte Luftleistung hat. Die Diagrammlinien "Hzg" geben die Betriebsweise für die Heizeinrichtung an. Sie kann in zwei (2, 4) oder in vier (1, 2, 3 und 4) Stufen betrieben werden. Stufe 0 heißt stromlose Heizung, Stufe 1 ist die kleinste Stufe, d.h. geringste Leistung, Stufe 4 die größte Stufe, d.h Maximal-Leistung. In der Diagrammlinie T ist die jeweilige Temperatur der aus der Wäschetrommel austretenden Abluft aufgetragen, die ein brauchbares Abbild der in der Wäsche noch zu verdunstenden Wassermenge darstellt. Dies gilt nicht für den Anlaufvorgang, den ersten Trocknungsabschnitt I, in dem zunächst das Maschinensystem und die kalte, nasse Wäsche aufgeheizt werden müssen. Für die vorliegende Erläuterung des erfindungsgemäßen Verfahrens sei definiert, daß dieser erste Trocknungsabschnitt beendet ist, wenn die Ablufttemperatur 60° C erreicht hat. Diese Temperatur hat sich als statische Temperatur als geeignet herausgestellt im zweiten Trocknungsabschnitt II, bei dem die Aufnahme der Heizenergie durch die Wasserverdunstung und die Energieübertragung aus der Heizeinrichtung in die Prozessluft sich in etwa die Waage halten.

Am Ende des zweiten Trocknungsabschnittes II steigt die Ablufttemperatur an, weil die Wassermenge, die aus der Wäsche noch verdunstet werden muß, bereits sehr gering ist, so daß nur noch erheblich weniger Wärmeenergie aus der Prozessluft entnommen wird, um das Wasser aus der Wäsche zu verdunsten. Daher bleibt ein Überschuß an Wärmeenergie vorhanden, der die Temperatur der Abluft ansteigen läßt. Von hier an wird im allgemeinen die Heizenergie im sich hier anschließenden dritten Trocknungsabschnitt III vermindert, so daß die Temperatur der Abluft sich möglichst wieder bei 60° C einpendelt. Gegen Ende des dritten Trocknungsabschnittes steigt die Temperatur dann abermals an, ein Zeichen dafür, daß die in der Wäsche enthaltende Restfeuchte nur noch extrem klein ist und die im System enthaltene Wärmeenergie ausreicht, um diesen Rest von Wäschefeuchtigkeit noch zu verdunsten. Daher kann man nunmehr die Heizeinrichtung völlig abschalten und sich mit dem weiteren Reversierantrieb der Trommel begnügen, das ist die sogenannte Knitterschutz-Phase.

Beim in Fig. 1 dargestellten Prozeßablauf in einem bekannten Wäschetrockner wird die Trommel unsymmetrisch reversierend angetrieben, d.h. einer normal langen Linkslauf-Phase schließt sich eine nur kurze Rechtslauf-Phase an. Die Heizeinrichtung ist in der Linkslauf-Phase vollständig eingeschaltet und gibt volle Heizleistung ab. Während der Rechtslauf-Phase muß die Heizeinrichtung abgeschaltet werden, damit bei der einhergehenden Luftleistungs-Verminderung nicht die Temperatur der Prozeßluft zu hoch wird. Damit andererseits in der Rechtslauf-Phase die Aufheizung nicht zu lange unterbrochen wird, ist diese Rechtslauf-Phase nur kurz bemessen. Im allgemeinen bemißt man den Reversier-Rhythmus mit 60 zu 20 Sek. Eine typische Anlaufphase (erster Trocknungsabschnitt I) kann 30 Minuten dauern. Bis zu deren Ende ist die Temperatur der Abluft von 60° C erreicht. Der sich anschließende zweite Trocknungsabschnitt II dauert bei einer vollen Wäschebeladung beispielsweise etwas über 60 Minuten. An seinem Ende steigt dann - wie beschrieben - die Temperatur an und löst den Beginn des dritten Trocknungsabschnitts aus.

Um die Temperatur im dritten Trocknungsabschnitt nicht unter 45° sinken zu lassen, schaltet man beim Erreichen von 45°C die Heizung wieder ein und - abgesehen von den Rechtslauf-Phasen der Trommel und des Gebläses - erst wieder aus, wenn die Abschaltmarke 75° C wieder erreicht ist. Aus dem T-Diagramm in Fig. 1 ist bei einer derartigen Temperatursteuerung der unstete Temperaturverlauf sehr gut zu erkennen. Sein Bild hängt davon ab, zu welchen Zeitpunkten der Linkslauf-Phase oder der Rechtslauf-Phase die Heizeinrichtung ein- oder ausgeschaltet wird. Da dieser Temperaturverlauf ohnehin keinen definierten Schluß über die End-Restfeuchte zuläßt, wird dieser dritte Trocknungsabschnitt III nur noch rein zeitlich gesteuert. Im vorliegenden Beispiel aus dem Stand der Technik wird der dritte Trocknungsabschnitt auf 8 Minuten begrenzt. An ihn schließt sich der vierte Abschnitt IV, die Knitterschutz-Phase an.

Beim erfindungsgemäßen Trocknungsverfahren kann mittels eines Eingriffs durch die Bedienungsperson der Reversier-Antrieb für die Trommel - und damit auch für das Gebläse - für einen Teil des Trocknungsprozesses, nämlich für den Trocknungsabschnitt II ausgeschaltet werden. Beispielsweise wird beim Einschalten des Trommelantriebs lediglich in der Linkslauf-Phase entsprechend der durchgezogenen Linie im Diagramm D der Figur 2 der Trommelantrieb nur für diese Laufrichtung betrieben, in der das Gebläse die volle Luftleistung abgibt. Entsprechend wird die höchste Heizstufe 4 eingeschaltet und eingehalten bis der zweite Trocknungsabschnitt II beendet ist. Dies geschieht in gleicher Weise wie beim Stand der Technik: Beim Ansteigen der Temperatur auf eine obere Temperaturmarke von beispielsweise 75° C wird die Heizeinrichtung ausgehend von einem Signal eines Temperatursensors beispielsweise auf die Stufe 2 zurückgeschaltet und gibt damit etwa die halbe Heizleistung ab. Dementsprechend sinkt die Temperatur wieder auf etwa 60° C ab, bis erneut so wenig Heizenergie durch Aufnahme von Verdunstungswärme aus der Prozeßluft entnommen wird, daß die Temperatur der Abluft abermals ansteigt. Zwar kann man die Dauer des dritten Trocknungsabschnittes III gemäß dem Stand der Technik zeitlich begrenzen; da die Temperatur bei Anwendung des erfindungsgemäßen Verfahrens jedoch - wie beim zweiten Trocknungsabschnitt - einen annähernd reproduzierbaren Verlauf nimmt, kann auch hier der abermalige Temperaturanstieg bis auf 75° C als Kriterium für die Beendigung des dritten Trocknungsabschnitts III dienen. Damit wird der zusätzliche Vorteil erkauft, daß das Trocknungsergebnis zumindest bei weitgehend homogenen Wäscheposten reproduzierbar ist.

Gemäß einer strichpunktierten Linie in Figur 2 kann der Trommeltrockner stattdessen so eingerichtet sein, daß der Trommelantrieb nur in der ersten Trocknungsphase I dauerhaft in die Linkslauf-Phase geschaltet ist. Beim Erreichen einer Temperatur von 60° C der Abluft kann der Einrichtungs-Trommelantrieb beispielsweise automatisch umgeschaltet werden auf symmetrischen Reversierantrieb. Während der Linkslauf-Phase wird die Heizeinrichtung in Stufe 4 betrieben und kann nach dem Umschalten auf Reversierantrieb während der jeweiligen Rechtslauf-Phase auf eine geminderte Heizleistung umgeschaltet werden. Beispielsweise kann diese geminderte Heizleistung im zweiten Trocknungsabschnitt II die Stufe 3 sein, die beispielsweise eine 20%ige Heizleistungsverminderung bedeutet, wenn für die volle Heizleistung nicht die systembedingten Möglichkeiten ausgeschöpft waren. Dann ist dadurch sichergestellt, daß bei einer noch relativ hochprozentigen geminderten Heizleistung die Temperatur der Prozeßluft nicht übermäßig ansteigt, weil die volle Heizleistung geringer ausgelegt ist als sie für die "richtige" Gebläse-Drehrichtung systembedingt sein dürfte. Dadurch läßt sich auch im Reversierbetrieb ein annähernd gleichmäßiger Temperaturverlauf erzielen, der besonders gegen Ende des zweiten Trocknungsabschnittes nicht zu unwägbaren Abschaltkriterien führt.

Im Falle dieses zweiten Beispiels für den Trommelantrieb wird die Abschalttemperatur von 75° C etwas später erreicht als bei durchlaufendem Einrichtungs-Betrieb. Dann kann aber die Heizleistung in der Weise umgeschaltet werden, daß während der Linkslauf-Phase die Stufe 2 und während der Rechtslauf-Phase die Stufe 1 der Heizeinrichtung eingeschaltet werden. Dies führt insgesamt zu einer etwas niedrigeren Durchschnittstemperatur während des dritten Trocknungsabschnitts III. Bei temperaturabhängiger Beendigung des dritten Trocknungsabschnitts würde dies natürlich länger dauern als bei dem vorgenannten Beispiel. Daher ist es zu empfehlen, die Heizungs-Teilleistungs-Steuerung an die dadurch erzielbaren Ablufttemperaturen anzupassen. Bei geeigneter Auslegung des Systems ist nämlich die Steuerung der Heizung während des dritten Trocknungsabschnitts zwischen den Stufen 2 und 3 möglicherweise besser geeignet.

Es liegt auch im Rahmen der Erfindung, einen Wechsel vom Reversier-Betrieb auf Einrichtungs-Betrieb im zweiten Trocknungsabschnitt anzuwenden und erst am Ende dieses Abschnittes automatisch umzuschalten auf Reversier-Antrieb. Auch kann die Leistungssteuerung der Heizeinrichtung entsprechend ihren Teilleistungen eingerichtet sein, so daß es durchaus möglich ist, im zweiten Trocknungsabschnitt zwischen der zweiten und vierten, der zweiten und dritten oder der ersten und dritten Stufe hin und her zu schalten. Ebenso kann es sich als vorteilhaft erweisen, im dritten Trocknungsabschnitt die Heizleistungen anders hin und her zu schalten als im dargestellten Beispiel.

Die in Figur 3 gegebene Darstellung eines Trommeltrockners erlaubt die Durchsicht durch seine einzelnen Baugruppen. Eine horizontal gelagerte Wäschetrommel 1 ist an ihrer Beschickungsöffnung 2 mit einem Abluftkanal 3 verbunden. Dieser leitet die aus der Trommel abgeführte Abluft beispielsweise durch einen nicht näher dargestellten Kondensatabscheider 4 zu dem zentralen Eingang eines Gebläsegehäuses 5, dessen tangentialer Ausgang (hier nicht erkennbar) in einen mit Heizkörpern 6 bestückten Prozeßluftkanal 7 mündet. Dieser ist wiederum an die rückseitige Eingangsöffnung 8 der Wäschetrommel 1 angeschlossen. Zur Steuerung der Heizung 6 dienen ein Abluft-Temperatursensor 9 im Abluftkanal 3 und ein Heizungs-Temperatursensor 10 im Prozeßluftkanal 7.

Die Wäschetrommel 1 kann über einen Riemen 11 von einem drehrichtungsumsteuerbaren Elektromotor 12 angetrieben werden, dessen Welle außerdem drehfest mit dem Gebläserad 13 verbunden ist. Zur Steuerung des Motors und der Heizung unter Berücksichtigung der Signale von den Temperatursensoren dient ein Steuergerät 14, das durch eine oder mehrere Bedienungshandhaben 15 wunschgemäß einstellbar ist.

Die in Figur 4 dargestellte Schaltunganordnung verdeutlicht die Aufteilung der Heizeinrichtung 6 in einzelne Heizwicklungen 16, 17 und 18. Der Antriebsmotor 12 ist auf übliche Weise mit einem Phasendrehkondensator 19 und einem Reversierkontakt 20 eines Reversier-Gebers 21 drehrichtungsumkehrbar geschaltet. Mittels eines von Hand betätigbaren Schalters 22 kann die Drehrichtungsumkehr wirkungslos geschaltet werden, indem der Phasendrehkondensator 19 kurzgeschlossen wird. Der Kurzschluß kann wiederum mittels eines Schalters 23 aufgehoben werden, der von einem Temperaturgeber 24 gesteuert wird. Der von Hand betätigbare Schalter 22 kann in seiner Arbeitslage zunächst arretierbar ausgebildet sein. Besonders vorteilhaft wird er weiterhin so eingerichtet, daß er entweder beim Ansprechen der Schalteinrichtung 24, 23, 25 oder am Programmende durch Einwirkung des abgelaufenen Zeitsteuerwerkes 29 in seine gezeichnete Ruhelage zurückkehrt. Der Temperaturgeber 24 kann beispielsweise auf 60° eingestellt sein, um den Schaltpunkt zu definieren, der das Ende des ersten Trocknungsabschnittes 1 in Figur 2 bezeichnet. Dieser Temperaturgeber 24 hat einen weiteren Schalter 25, der einen der Heizwiderstände, nämlich den Heizwiderstand 16, unterhalb von 60° C kurzschließen kann. In der Anlaufphase, dem ersten Trocknungsabschnitt I, ist daher der Kurzschlußstromkreis für den Heizwiderstand 16 geschaltet, so daß die volle Spannung zwischen den Leitungen 27 und 28 einmal auf den Heizwiderstand 17 und parallel dazu über den Programmschalter 31 auf den Heizwiderstand 18 wirkt. Die Heizeinrichtung ist so ausgelegt, daß beim parallelen Betrieb dieser beiden Heizwiderstände 17 und 18 3000 W Heizleistung geschaltet sind.

Ist durch ihre Wärmeabgabe die Anlaufphase mit Erreichen des 60° C-Punktes abgeschlossen, dann öffnet der Temperaturgeber 24 mit seinem Schalter 25 den Kurzschlußstromkreis für den Heizwiderstand 16, so daß nunmehr die Widerstände 16 und 17 in Reihe an Spannung liegen und gemeinsam eine kleinere Leistung abgeben. Dadurch wird die insgesamt abgegebene Leistung gesenkt auf 2500 W. Dies geschieht allerdings nur in der Rechtslauf-Phase, weil in dieser Phase ein Schalter 26 des Reversierwerkes 21 geöffnet ist. In der Linkslauf-Phase des Antriebsmotors soll die Heizeinrichtung nämlich die volle Heizleistung von 3000 W abgeben. Daher ist der Reversierwerk-Schalter 26 immer nur in der Linkslauf-Phase geschlossen. Dies entspricht dem Programmablauf entsprechend der strichpunktierten Diagrammlinie in den Abscnitten II und III in Figur 2.

Durch das Zeitsteuerwerk 29 können weitere Schaltmaßnahmen eingeleitet werden. Hierzu gehört der Schalter 30, der die gesamte Heizeinrichtung von der Spannung abtrennen kann. Dies ist beispielsweise im vierten Abschnitt erforderlich. Ferner kann durch den Schalter 31 des Zeitsteuerwerkes die Heizleistungs-Abgabe auf die Widerstände 16 und 17 beschränkt werden, die in Reihenschaltung eine Leistung von 1300 W haben. Wird in dieser Schaltung der Heizwiderstand 16 durch den Reversierschalter 26 oder den Temperaturschalter 25 überbrückt, dann ergibt sich für den allein an Spannung liegenden Widerstand 17 eine Leistungsabgabe von 1800 W. Hierdurch sind insgesamt 4 Heizungsstufen definierbar, so daß entsprechend dem in Figur 2 anhand der strichpunktierten Linie dargestellten Ausführungsbeispiel im dritten Trocknungsabschnitt III die Heizeinrichtung zwischen den Temperaturstufen 1 und 2, nämlich zwischen 1300 und 1800 W, hin und her geschaltet werden kann. Das Zeitsteuerwerk 29 kann auf reine Zeitsteuerung ausgelegt sein oder mittels sogenannter Temperaturwarteschritte zustandsabhängige Steuerungsphasen enthalten. Ein solcher Temperaturwarteschritt liegt beispielsweise bei 75 min. im Diagramm der Figur 2. Er könnte auch an der Zeitmarke 83 min. eingebaut sein, um das Ende des dritten Trocknungsabschnitts durch Temperatursteuerung zu definieren.

Der Temperatursensor 10 im Prozeßluftkanal 7 (Figur 3) liegt als Zweifachschalter im Stromkreis der Heizeinrichtung. Er dient dazu, beispielsweise beim Ausfall des Gebläses eine Überhitzung der Prozeßluft zu vermeiden, indem er die Heizeinrichtung beidpolig abschaltet.

Eine etwas einfachere Ausgestaltung der Heizeinrichtung ist in Figur 5 als Auszug aus einer Schaltungsanordnung gemäß Fig. 4 dargestellt, die zwei Heizwiderstände 32 und 33 enthält. Sie können durch Wechselschalter 34 und 35 des Zeitsteuerwerks und/oder des Reversierwerks und/oder von Temperatursensoren in drei Heizungsstufen geschaltet werden. Bei der dargestellten Lage der Schalter ist lediglich der Heizwiderstand 32 an Spannung gelegt, nach Wechsel des Schalters 34 liegt nur der Heizwiderstand 33 vollständig an Spannung. Wird statt des Schalters 34 der Schalter 35 aus der gezeichneten Lage gewechselt, dann liegen beide Heizwiderstände 32 und 33 in Reihe an Spannung. Es ist Aufgabe des Schaltungstechnikers, die Heizwiderstände 32 und 33 so zu bestimmer, daß sich einigermaßen gleichmäßige Abstände der Leistungs-Werte bei den unterschiedlichen Schaltungsarten ergeben. Damit sind drei Heizungsstufen schaltbar. Bei Verwendung eines weiteren einfachen Ausschalters können sogar vier Heizstufen schaltbar sein; dann lassen sich nämlich auch beide Heizwiderstände 32 und 33 parallel an Spannung legen.

## Patentansprüche

1. Verfahren zum Trocknen von Wäschestücken in einem Trommeltrockner, in dem die Wäsche durch Drehung der Wäschetrommel umgewälzt wird, die gemeinsam mit einem Prozeßluftgebläse in derselben oder wechselnden Drehrichtungen angetrieben und von der erwärmten Prozeßluft durchströmt wird, wobei die Heizleistung während einer (falschen) Drehrichtung des Gebläses, bei der es gegenüber der anderen (richtigen) Drehrichtung eine geminderte Luftleistung hat, herabgesetzt ist, **dadurch gekennzeichnet,** daß ein vollständiger Trockengang mindestens drei Trockungsabschnitte (I bis III) für einen unveränderten Wäscheposten umfaßt, der im ersten Trocknungsabschnitt (I) nur in der einen Drehrichtung (l), in der das Gebläse die volle Luftleistung hat, im zweiten Trocknungsabschnitt (II), der beim Erreichen einer der vorbestimmten Trokkentemperatur nahekommenden Temperatur (z.B. 60° C) der Abluft beginnt, ausschließlich in wechselnden Drehrichtungen (l, r) und im dritten Trocknungsabschnitt (III), der bei einer Restfeuchte der Wäsche von maximal 30 % beginnt, ausschließlich in wechselnden Drehrichtungen (l, r) umgewälzt wird.

2. Verfahren zum Trocknen von Wäschestücken in einem Trommeltrockner nach dem Oberbegriff des Anspruches 1, dadurch gekennzeichnet, daß ein vollständiger Trockengang mindestens drei Trocknungsabschnitte (I bis III) für einen unveränderten Wäscheposten umfaßt, der im ersten Trocknungsabschnitt (I) nur in der einen Drehrichtung (l), in der das Gebläse die volle Luftleistung hat, im zweiten Trocknungsabschnitt (II), der beim erstmaligen Erreichen einer der vorbestimmten Trockentemperatur nahekommenden Temperatur (z.B. 60° C) der Abluft beginnt, nach Wahl der Bedienungsperson ausschließlich in wechselnden Drehrichtungen (l, r) oder nur in der einen Drehrichtung (l), in der das Gebläse die volle Luftleistung hat, und im dritten Trocknungsabschnitt (III), der bei einer Restfeuchte der Wäsche von maximal 30% beginnt, ausschließlich in wechselnden Drehrichtungen (l, r) umgewälzt wird.

3. Verfahren nach Anspruch 1 oder 2, dadurch gekennzeichnet, daß die geminderte Heizleistung im zweiten Trocknungsabschnitt (II) während der Gebläse-Drehrichtung (r)mit der geminderten Luftleistung so bemessen ist, daß die Prozeßluft-Temperatur 60° C nicht wesentlich überschreitet.

4. Verfahren nach einem der Ansprüche 1 bis 3, dadurch gekennzeichnet, daß die Prozeßluft während der Gebläse-Drehrichtung (l) für die volle Luftleistung im dritten Trocknungsabschnitt (III) mit einer geminderten Heizleistung und während der Drehrichtung (r) für die geminderte Luftleistung mit einer demgegenüber nochmals verminderten Heizleistung beaufschlagt wird.

5. Verfahren nach Anspruch 4, dadurch gekennzeichnet, daß die nochmals verminderte Heizleistung gleich Null ist.

6. Trommeltrockner zur Ausübung des Verfahrens nach einem der Ansprüche 1 bis 5, dessen Wäschetrommel reversierend betrieben werden kann und mit einem Prozeßluft-Gebläse antriebsseitig gekoppelt ist, das zusammen mit einer Heizeinrichtung in einem Prozeßluft-Kanal angeordnet ist, mit einer Schaltvorrichtung zum Steuern der Heizeinrichtung und mit einem Temperatursensor, der beim Erreichen einer vorbestimmten Temperatur einen Schaltvorgang auslöst, dadurch gekennzeichnet, daß der Temperatursensor (24) zum Messen der Ablufttemperatur eingerichtet ist und den Schaltvorgang im Sinne der die Drehrichtungen bestimmenden Maßnahmen für den zweiten und dritten Trocknungsabschnitt (II und III) auslöst, wenn die Ablufttemperatur einer vorbestimmten Trockentemperatur nahekommt (z.B. 60°C), und daß die Schaltvorrichtung (24, 23) außerdem zum Steuern des Wäschetrommel-Antriebs (12) von stetigem Betrieb in Reversierbetrieb oder umgekehrt eingerichtet ist.

7. Trommeltrockner nach Anspruch 6, dadurch gekennzeichnet, daß die Schaltvorrichtung (23 und 25) von einer Meßeinrichtung beim Feststellen einer Restfeuchte der Wäsche von maximal 30 % automatisch betätigbar ist und den zweiten Trocknungsabschnitt (II) beendet.

8. Trommeltrockner nach Anspruch 6 oder 7, dadurch gekennzeichnet, daß ein von Hand bedienbarer Schalter (22) vorgesehen ist, durch dessen Betätigung der Wäschetrommel-Antrieb (12) vom Reversierbetrieb auf stetigen Betrieb umschaltbar und durch die Schaltvorrichtung (23 bis 25) wieder zurückschaltbar ausgebildet ist, und daß beim Betätigen des Schalters (22) ferner die Heizeinrichtung (6) auf hohe Leistung, hingegen beim Ansprechen der Schalteinrichtung (23 bis 25) zumindest während des Betriebs des Gebläses (5) in der Drehrichtung (r) für die geminderte Luftleistung auf geminderte Heizleistung schaltbar ist.

9. Trommeltrockner nach Anspruch 6 oder 7, dadurch gekennzeichnet, daß die Heizeinrichtung (6) vom Reversierwerk (21) auf hohe Heizleistung, wenn das Gebläse (6) in der Drehrichtung (l) mit hoher Luftleistung arbeitet, hingegen auf geminderte Heizleistung schaltbar ist, wenn das Gebläse (5) in der Drehrichtung (r) mit geminderter Luftleistung arbeitet.

## Claims

1. Method for the drying of items of laundry in a tumble-drier, in which the laundry is tumbled by rotation of the laundry drum which is driven together with a process air blower in the same or alternating directions of rotation and flowed through by the heated process air, wherein the heating power is reduced for one (wrong) direction of rotation of the blower, in which it has a lower air output by comparison with the other (correct) direction of rotation, characterised thereby, that a complete drying operation comprises at least three drying sections (I to III) for an unchanged laundry lot which is tumbled only in the one rotational direction (l), in which the blower has the full air output, in the first drying section (I), is tumbled exclusively in alternating rotational directions (l, r) in the second drying section (II), which begins on the exhaust air reaching a temperature (for example 60°C) coming close to the predetermined dry temperature and is tumbled exclusively in alternating rotational directions (l, r) in the third drying section (III), which begins for a residual moisture of the laundry of at most 30%.

2. Method for the drying of items of laundry in a tumble-drier, according to the classifying clause of the claim 1, characterised thereby, that a complete drying operation comprises at least three drying sections (I to III) for an unchanged laundry lot which is tumbled only in the one rotational direction (l), in which the blower has the full air output, in the first drying section (I), is tumbled in accordance with the choice of the operating person either exclusively in alternating rotational directions (l,r) or in only in the one rotational direction (l), in which the blower has the full air output, in the second drying section (II), which begins on the exhaust air for the first time reaching a temperature (for example 60°C) coming close to the predetermined dry temperature, and is tumbled exclusively in alternating rotational directions (l , r) in the third drying section (III), which begins for a residual moisture of the laundry of at most 30%.

3. Method according to claim 1 or 2, characterised thereby, that the reduced heating power in the second drying section (II) is so dimensioned that the process air temperature does not substantially exceed 60°C during the rotational blower direction (r) with the reduced air output.

4. Method according to one of the claims 1 to 3, characterised thereby, that the process air is acted on with a reduced heating power during the rotational blower direction (l) for the full air output in the third drying section (III) and with a heating power, which is reduced once again by comparison therewith, during the rotational direction (r) for the reduced air output.

5. Method according to claim 4, characterised thereby, that the heating power, which is reduced once again, is equal to zero.

6. Tumble-drier for the performance of the method according to one of the claims 1 to 5, the laundry drum of which can be driven in reversing manner and is coupled at the drive side with a process air blower which is arranged together with a heating equipment in a process air channel, with a switching device for the control of the heating equipment and with a temperature sensor which on reaching a predetermined temperature initiates a switching operation, characterised thereby, that the temperature sensor (24) is arranged for the measurement of the exhaust air temperature and initiates the switching operation in the sense of the measures determining the directions of rotation for the second and third drying sections (II, III) when the exhaust air temperature comes close to a predetermined dry temperature (for example 60°C) and that the switching device (24, 23) is arranged beyond that for switching the laundry drum drive (12) from steady operation to reversing operation and conversely.

7. Tumble-drier according to claim 6, characterised thereby, that the switching device (23 and 25) is actuable automatically by a measuring equipment on ascertaining a residual moisture of the laundry of at most 30% and terminates the second drying section (II).

8. Tumble-drier according to claim 6 or 7, characterised thereby, that a manually actuable switch (22) is provided, through the actuation of which the laundry drum drive (12) can be switched over from reversing operation to steady operation and back again by the switching device (23 to 25), and that the heating equipment (6) is furthermore switchable to high power on actuation of the switch, thereagainst to reduced heating power on the response of the switching device (23 to 25) at least during the operation of the blower (5) in the rotational direction (r) for the reduced air output.

9. Tumble-drier according to claim 6 or 7, characterised thereby, that the heating equipment (6) is switchable to high heat output by the reversing mechanism (21) when the blower (5) operates in the rotational direction (l) with high heat output and, thereagainst is switchable to reduced heating power when the blower (5) operates in the rotational direction (r) with reduced air output.

## Revendications

1. Procédé de séchage de pièces de linge dans un sèche-linge à tambour, dans lequel le linge est brassé par rotation du tambour à linge qui est entraîné en rotation conjointement avec une soufflante d'air de séchage, dans le même sens ou alternativement dans les deux sens et est balayé par l'air de séchage chauffé, la puissance de chauffage étant diminuée lorsque la soufflante tourne dans un sens (mauvais), dans lequel le débit d'air est plus faible que dans l'autre sens de rotation (bon), procédé caractérisé par le fait qu'un cycle complet de séchage comprend au moins trois séquences (I à III) pour une même charge de linge, laquelle la charge de linge est brassée, exclusivement dans un sens de rotation (l) dans lequel la soufflante délivre le plein débit d'air au cours de la première séquence de séchage (I), exclusivement alternativement dans les deux de rotation (l, r) au cours de la deuxième séquence de séchage (II) qui commence lorsque l'air rejeté atteint une température proche de la température de séchage prédéterminée et exclusivement alternativement dans les deux sens de rotation (l, r) au cours de la troisième séquence de séchage (III) qui commence lorsque l'humidité résiduelle du linge est de 30 % maximum.

2. Procédé de séchage de pièces de linge dans un sèche-linge à tambour selon le préambule de la revendication 1, caractérisé par le fait qu'un cycle complet de séchage comprend au moins trois séquences (I à III pour une même charge de linge, laquelle la charge de linge est brassée, exclusivement dans un sens de rotation (l), dans lequel la soufflante délivre le plein débit d'air au cours de la première séquence de séchage (I) selon le choix de l'utilisateur, exclusivement alternativement dans les deux sens de rotation (l, r) ou seulement dans un sens de rotation (l) dans lequel la soufflante délivre le plein débit d'air, au cours de la deuxième séquence de séchage (II) qui commence lorsque l'air rejeté atteint pour la première fois une température proche de la température de séchage prédéterminée et exclusivement alternativement dans les deux sens de rotation (l, r) au cours de la troisième séquence de séchage (II) qui commence lorsque l'humidité résiduelle du linge est de 30 % maximum.

3. Procédé selon la revendication 1 ou 2, caractérisé par le fait que la puissance de chauffage réduite au cours de la deuxième séquence de séchage (II), pendant la rotation de la soufflante dans le sens (r) correspondant au débit d'air réduit est calculée de telle sorte que la température de l'air de séchage ne dépasse que faiblement 60°C.

4. Procédé selon l'une des revendications 1 à 3, caractérisé par le fait que, au cours de la troisième séquence de séchage (III), l'air de séchage, pendant la rotation de la soufflante dans le sens (l) correspondant au plein débit d'air, est chauffé avec une puissance réduite et, pendant la rotation de la soufflante dans le sens (r) correspondant au débit d'air réduit est chauffé avec une puissance encore plus faible..

5. Procédé selon la revendication 4, caractérisé par le fait que la puissance encore plus faible est égale à zéro.

6. Sèche-linge à tambour pour la mise en oeuvre du procédé selon l'une des revendications 1 à 5, dont le tambour peut fonctionner dans les deux sens et est couplé côté entraînement à une soufflante d'air de séchage qui, avec un dispositif de chauffage, est disposée dans un conduit d'air de séchage, comportant un dispositif de commutation qui commande le dispositif de chauffage et un capteur de température qui déclenche un processus de commutation dès qu'une température prédéterminée et atteinte, caractérisé par le fait que le capteur de température (24) est agencé pour mesurer la température de l'air rejeté et déclenche le processus de commutation du point de vue des éléments qui déterminent le sens de rotation pour les deuxième et troisième séquences de séchage (II et III) dès que la température de l'air rejeté approche d'une température de séchage prédéterminée (par exemple 60° C) et par le fait que le dispositif de commutation (24, 23) est en outre agencé pour commander le passage du dispositif d'entraînement (12) du tambour à linge (12) du mode de fonctionnement continu en mode de fonctionnement alternatif et inversement.

7. Sèche-linge à tambour selon la revendication 6, caractérisé par le fait que le dispositif de commutation (23 et 25) peut être actionné automatiquement par un dispositif de mesure dès que celui-ci détecte une humidité résiduelle du linge de 30 % maximum et met fin à la deuxième séquence de séchage (II).

8. Sèche-linge à tambour selon la revendication 6 ou 7, caractérisé par le fait qu'il est prévu un commutateur (22) qui peut être actionné manuellement et au moyen duquel le dispositif d'entraînement du tambour à linge (12) peut être amené du mode de fonctionnement alterné en mode de fonctionnement continu et qui peut être rappelé par le dispositif de commutation (23 à 25) et par le fait que, lors de l'actionnement du commutateur (22) le dispositif de chauffage (6) peut être commuté sur la puissance de chauffage élevée, tandis que lors du déclenchement du dispositif de commutation (23 à 25), au moins pendant le fonctionnement de la soufflante dans le sens de rotation (r) correspondant au débit d'air réduit le dispositif peut être commuté sur une puissance de chauffage réduite.

9. Sèche-linge à tambour selon la revendication 6 ou 7, caractérisé par le fait que le dispositif de chauffage (6) peut être commuté par le système d'inversion du sens de rotation (21) sur la puissance élevée lorsque la soufflante (5) travaille dans le sens de rotation (l) correspondant à un débit d'air élevé et sur la puissance réduite lorsque la soufflante (5) travaille dans le sens de rotation (r) correspondant à un débit d'air réduit.
